# EUROPÄISCHE PATENTSCHRIFT

(11) **EP 1 674 171 B1**
(45) Veröffentlichungstag und Bekanntmachung des Hinweises auf die Patenterteilung: **16.07.2008**
(21) Anmeldenummer: 05027710.2
(22) Anmeldetag: 19.12.2005
(51) Int. Cl.: B21D 28/34, B26D 7/26

(54) **Stempelaufnahme**
Punch holder
Logement pour un poinçon

(30) Priorität: 27.12.2004 DE 202004019977 U
(43) Veröffentlichungstag der Anmeldung: 28.06.2006
(73) Patentinhaber: TRUMPF Werkzeugmaschinen GmbH + Co. KG, 71254 Ditzingen (DE)
(72) Erfinder: Hank, Rainer, 71735 Eberdingen/Hochdorf (DE); Tanch, Michael, 71229 Leonberg (DE)
(74) Vertreter: Kohler Schmid Möbus

(56) Entgegenhaltungen:
- WO-A-02/45924
- US-A- 1 784 911
- US-A- 1 979 059
- US-A- 2 107 581
- US-A- 2 154 738
- US-A- 3 156 479

## Beschreibung

Die Erfindung betrifft eine Stempelaufnahme zur Befestigung an einer Werkzeugaufnahme einer Werkzeugmaschine, insbesondere einer Stanzmaschine, aufweisend einen Schaft und ein integriertes Justierteil mit einem Justierelement zur Ausrichtung der Stempelaufnahme bezüglich einer Werkzeugaufnahme der Werkzeugmaschine, wobei der Schaft und das Justierteil eine Stempeleinsatzaufnahme aufweisen und das Justierteil eine Ausrichtelementaufnahme aufweist, die die Stempeleinsatzaufnahme zumindest teilweise schneidet, und wobei in der Ausrichtelementaufnahme ein Ausrichtelement zur Lagezuordnung des einzusetzenden Stempeleinsatzes bezüglich des Justierelements in Richtung der Achse der Ausrichtelementaufnahme bewegbar angeordnet ist.

Eine derartige Stempelaufnahme ist beispielsweise aus der WO 02/45924 A1 bekannt geworden. Bei der dort beschriebenen Stempelaufnahme ist eine Ausrichtelementaufnahme schräg zu einer Achse der Stempeleinsatzaufnahme sowie schräg zur Justierteilebene ausgerichtet. In der Ausrichtelementaufnahme ist eine Kugel verschieblich gelagert, die in einer Ausrichtposition teilweise durch eine Durchbruchsöffnung hindurch in die Stempeleinsatzaufnahme ragt. Die Ausrichtelementaufnahme mündet in einen Betätigungskanal, durch den ein separates Betätigungselement einführbar ist, um die Kugel gegen eine Federkraft zu verschieben und somit außer Eingriff mit einem Stempeleinsatz zu bringen. Dabei muss das Betätigungselement schräg zur Achse der Ausrichtelementaufnahme eingeführt werden, was die Bewegung der Kugel erschwert.

Die Druckschriften US 3,156,479, US 2,154,738, US 1,979,059, US 1,784,911 und US 2,107,581 offenbaren Werkzeugaufnahmen, keine Stempelaufnahmen zur Befestigung an einer Werkzeugaufnahme, welche einen unverlierbaren Betätigungsabschnitt für ein Ausrichtelement aufweisen.

Aufgabe der vorliegenden Erfindung ist es, eine Stempelaufnahme zu schaffen, mit der ein einfaches Wechseln und Ausrichten von Stempeleinsätzen ermöglicht wird.

Gelöst wird diese Aufgabe durch eine Stempelaufnahme mit den Merkmalen des Anspruchs 1. Demzufolge ist der Betätigungsabschnitt, welcher zur Lageänderung des Ausrichtelements notwendig ist, ein integraler Bestandteil der Stempelaufnahme. Wenn der Betätigungsabschnitt als Betätigungselement ausgebildet ist, ist zum Ausrichten des Stempeleinsatzes bzw. zum Lösen des Ausrichtelements kein zusätzliches Werkzeug notwendig. Insbesondere kann der Betätigungsabschnitt in einer Betätigungsbereitschaftsstellung an dem Justierteil angeordnet sein, so dass der Betätigungsabschnitt bei Bedarf sofort betätigt werden kann. Der Betätigungsabschnitt kann also in Wirkverbindung mit dem Ausrichtelement angeordnet sein.

Da der Betätigungsabschnitt in Richtung der Achse der Ausrichtelementaufnahme bewegbar ist, wird ein leichteres Lösen des Ausrichtelements erreicht. Die Krafteinwirkung auf das Ausrichtelement kann in seiner Bewegungsrichtung eingebracht werden, wodurch sich der Krafteintrag im Vergleich zum Stand der Technik, wo der Krafteintrag schräg erfolgt, reduzieren lässt.

Wenn ein separates Betätigungselement vorgesehen ist, kann dieses in Achsrichtung der Ausrichtelementaufnahme (oder parallel dazu) an dem Betätigungsabschnitt angreifen. Vorzugsweise sind dabei der Betätigungsabschnitt und das Ausrichtelement koaxial oder zumindest entlang paralleler Achsen ausgerichtet.

Besonders bevorzugt ist es, wenn das Ausrichtelement gegen eine Rückstellkraft bewegbar ist. Dies bedeutet, dass zum Lösen des Ausrichtelements, dieses gegen eine Rückstellkraft bewegt werden kann. Wird anschließend ein Stempeleinsatz eingesetzt, so kann der Stempeleinsatz so lange in der Stempeleinsatzaufnahme gedreht werden, bis der Stempeleinsatz korrekt ausgerichtet ist. In dieser Stellung bewegt sich das Ausrichtelement aufgrund der Rückstellkraft selbsttätig in seine Ausgangsstellung zurück.

Bei einer bevorzugten Ausgestaltung der Erfindung kann vorgesehen sein, dass der Betätigungsabschnitt in der Justierteilebene oder einer Ebene parallel zur Justierteilebene betätigbar und verschiebbar ist.

Besonders bevorzugt ist es, wenn der Betätigungsabschnitt zumindest abschnittsweise in einem sich an die Ausrichtelementaufnahme anschließenden Betätigungskanal angeordnet ist und über die Ausrichtelementaufnahme hervorsteht, wobei an dem Betätigungsabschnitt ein Anschlag vorgesehen ist, der mit einem entsprechenden Anschlag der Ausrichtelementaufnahme zusammenwirkt. Durch den Anschlag wird eine Endlage des Betätigungabschnitts und damit des Ausrichtelements festgelegt. Der Anschlag bewirkt weiterhin, dass der Betätigungsabschnitt unverlierbar an der Stempelaufnahme gehalten ist. Wenn der Betätigungsabschnitt den Betätigungskanal durchragt und dadurch aus diesem hervorsteht, kann ein Benutzer, beispielsweise mit einem Finger, den Betätigungsabschnitt betätigen, um das Ausrichtelement innerhalb der Ausrichtelementaufnahme zu bewegen. Ein Benutzer muss daher zur Lageänderung des Ausrichtelements kein Werkzeug in den Betätigungskanal einfädeln.

Besonders bevorzugt ist es, wenn das Justierteil eine Aussparung aufweist, in die der Betätigungsabschnitt hineinragt. Durch diese Maßnahme ist das Justierteil derart ausgestaltet, dass der Betätigungsabschnitt nicht über den Rand bzw. Außenumfang des Justierteils hervorsteht. Der Betätigungsabschnitt behindert daher den Einbau der Stempelaufnahme in eine Werkzeugaufnahme nicht.

Ein baulich einfacheres und kompakteres Justierteil ergibt sich, wenn keine Aussparung vorgesehen ist und der Betätigungsabschnitt vollständig im Justierteil und dabei überwiegend im Betätigungskanal angeordnet ist.

Vorteilhafterweise weist der Betätigungsabschnitt eine Markierung zur Endlagenerkennung auf. Dadurch ist es möglich zu erkennen, ob der Stempeleinsatz korrekt ausgerichtet ist oder nicht.

Besonders bevorzugt ist es, wenn das Ausrichtelement eine Ausrichtfläche aufweist, die mit einer entsprechenden Ausrichtfläche eines Stempeleinsatzes zusammenwirkt. Die Ausrichtung der Ausrichtelementaufnahme und der Ausrichtfläche am Ausrichtelement sind dabei so gewählt, dass eine Ausrichtung des Stempeleinsatzes derart erfolgt, dass eine definierte Lage in Bezug zum Justierelement eingestellt wird.

Auf besonders einfache Art und Weise lässt sich die Ausrichtfläche ausgestalten, wenn das Ausrichtelement im Wesentlichen zylindrisch ausgebildet ist und einen konischen Abschnitt aufweist, dessen Oberfläche die Ausrichtfläche bildet. Eine derartige Ausgestaltung hat den Vorteil, dass das Ausrichtelement auf einfache Art und Weise als Drehteil gefertigt werden kann. Aufgrund der konischen Ausgestaltung kann das Ausrichtelement mit größeren Toleranzen gefertigt werden.

Insbesondere bei Stempeleinsätzen, die eine kreisrunde Schnittkante aufweisen, kommt es nicht auf die Ausrichtung des Stempeleinsatzes an. Derartige Stempeleinsätze können zylindrisch und damit ohne Ausrichtfläche ausgebildet sein. Damit diese Stempeleinsätze ebenfalls in der Stempelaufnahme verwendet werden können, ist es vorteilhaft, wenn das Ausrichtelement eine Aussparung zur Aufnahme eines Stempeleinsatzes ohne Ausrichtfläche aufweist.

Grundsätzlich ist es denkbar, den Betätigungsabschnitt und das Ausrichtelement als separate Teile vorzusehen. Vorteilhaft ist es jedoch, wenn das Ausrichtelement und der Betätigungsabschnitt einstückig ausgebildet sind. Dadurch lässt sich zum einen die Fertigung des Ausrichtelements bzw. Betätigungsabschnitts vereinfachen und zum anderen wird die Montage einer Stempelaufnahme vereinfacht, da die Anzahl separater zu montierender Teile reduziert wird.

Vorzugsweise weisen das Ausrichtelement und/oder der Betätigungsabschnitt einen Führungsabschnitt auf, mit dem sie in der Ausrichtelementaufnahme geführt sind. Durch diese Maßnahme kann ein Verkanten oder Verkeilen des Ausrichtelements bzw. des Betätigungsabschnitts in der Ausrichtelementaufnahme verhindert werden. Die Funktionsweise der Stempelaufnahme wird dadurch sichergestellt.

Eine besonders sichere Lagerung des Stempeleinsatzes in der Stempelaufnahme ergibt sich, wenn die Stempeleinsatzaufnahme sich bis in den Schaft erstreckt. Insbesondere kann die Stempeleinsatzaufnahme sich durch den ganzen Schaft erstrecken. Ein Stempeleinsatz kann dabei zunächst in den Schaft eingeführt werden, um dann aus dem Justierteil zu ragen. Der Stempeleinsatz kann durch geeignete Befestigungsmaßnahmen, beispielsweise durch Verschraubung im Schaft in der Stempelaufnahme gehalten sein.

In den Rahmen der Erfindung fällt außerdem eine Stempelanordnung mit einer Stempelaufnahme und einem Stempeleinsatz, der zur Verwendung mit der Stempelaufnahme geeignet ist.

Zur Erfindung gehört auch ein Stempeleinsatz, der insbesondere eine Ausrichtfläche aufweist. Die Ausrichtfläche kann sich entlang eines Großteils des Schafts des Stempeleinsatzes erstrekken, insbesondere bis zu dem der Schneidkante abgewandten Ende. Die Ausrichtfläche kann jedoch auch in einer Vertiefung bzw. Ausnehmung des Stempeleinsatzes ausgebildet sein, insbesondere als Nutgrund einer nutartigen Vertiefung am Schaft des Stempeleinsatzes.

Nachfolgend wird die Erfindung anhand der Figuren der Zeichnung näher erläutert. Dabei zeigen:
- Fig. 1: eine perspektivische Ansicht einer ersten Ausführungsform einer Stempelaufnahme mit eingesetztem Stempeleinsatz;
- Fig. 2: eine Schnittdarstellung durch das Justierteil der Stempelaufnahme gemäß II-II der Fig. 1;
- Fig. 3: eine Schnittdarstellung gemäß der Linie III-III der Fig. 1;
- Fig. 4: eine Schnittdarstellung einer zweiten Ausführungsform einer Stempelaufnahme.

In der Fig. 1 ist eine Stempelaufnahme 1 gezeigt, die einen Schaft 2 und ein damit einstückig verbundenes Justierteil 3 aufweist. Der Schaft 2 sowie das Justierteil 3 sind durch eine Stempeleinsatzaufnahme 4 durchsetzt, in die ein Stempeleinsatz 5 eingesetzt ist. Der Stempeleinsatz 5 weist eine Schnittkante 6 auf, die in Bezug zu einem Justierelement 7 ausgerichtet ist. Durch das Justierelement 7 wird die Stempelaufnahme 1 in einer Werkzeugaufnahme einer Werkzeugmaschine ausgerichtet. Am Schaft 2 ist eine Vertiefung 8 ausgebildet, die mit entsprechenden Haltemitteln an der Werkzeugaufnahme zusammenwirken kann, so dass die Stempelaufnahme 1 an der Werkzeugaufnahme befestigt werden kann. Das Justierteil 3 weist eine Aussparung 9 auf, in die ein als Betätigungselement ausgebildeter Betätigungsabschnitt 10 ragt. Der Betätigungsabschnitt 10 steht seitlich nicht über die Außenabmessung des Justierteils 3 hervor. Das Betätigungselement 10 durchragt einen Betätigungskanal 11 und ist in der Ebene des Justierteils 3 bzw. in einer Ebene parallel dazu beweglich angeordnet. '

In der Fig. 2 ist zu sehen, dass in dem Justierteil 3 zum einen die Stempeleinsatzaufnahme 4 ausgebildet ist. Zum anderen ist eine Ausrichtelementaufnahme 15 ausgebildet, deren Achse im Ausführungsbeispiel senkrecht zur Achse der Stempeleinsatzaufnahme 4 verläuft. Die Stempeleinsatzaufnahme 4 und die Ausrichtelementaufnahme 15 schneiden sich teilweise, so dass ein Durchbruch zwischen den Aufnahmen 4, 15 entsteht. Der Stempeleinsatz 5 kann dadurch teilweise in die Ausrichtelementaufnahme 15 ragen, im Ausführungsbeispiel mit seiner Ausrichtfläche 16.

In der Ausrichtelementaufnahme 15 ist ein Ausrichtelement 17 angeordnet, welches entlang der Achse der Ausrichtelementaufnahme 15 gegen eine Rückstellkraft bewegbar ist. Im Ausführungsbeispiel ist das Ausrichtelement 17 mit dem Betätigungselement 10 einstückig ausgebildet. Das Ausrichtelement 17 weist eine Ausrichtfläche 18 auf, die durch einen konischen Abschnitt 19 des Ausrichtelements 17 gebildet ist.

Das Ausrichtelement 17 weist weiterhin eine Aussparung 20 zur Aufnahme eines Stempeleinsatzes 5 ohne Ausrichtfläche 16, also mit zylindrischem Schaft, auf. In der gezeigten Darstellung weisen das Ausrichtelement 17 und damit der Betätigungsabschnitt 10 eine Endlage auf. In dieser Endlage liegt ein Anschlag 21 des Betätigungsabschnitts 10 an einem korrespondierenden Anschlag 22 der Ausrichtelementaufnahme 15 an.

In der Fig. 2 ist außerdem gut zu sehen, dass der Betätigungsabschnitt 10 in die Aussparung 9 ragt. Es steht jedoch nicht über den Rand 23 des Justierteils 3 hervor. Das Ausrichtelement 17 weist einen Führungsabschnitt 24 auf, mit dem es in der Ausrichtelementaufnahme 15 geführt ist. Das Ausrichtelement 17 stützt sich über eine Feder 25 an einem Gewindebolzen 26 ab. In einer zweiten Endlage kommt das Ausrichtelement 17 mit seinem Führungsabschnitt 24 in Anlage mit dem Gewindebolzen 26.

Die Ausrichtelementaufnahme 15 ist schräg zu einer Achse des Justierelements 7 ausgerichtet. Die Ausrichtung der Ausrichtelementaufnahme 15 sowie der Ausrichtfläche 16 sind dabei jedoch so gewählt, dass der Stempeleinsatz 5 in eine definierte Lage in Bezug zum Justierelement 7 gelangt, insbesondere, dass die Schnittkanten 6 des Stempeleinsatzes 5 korrekt ausgerichtet sind.

Auf den Betätigungsabschnitt 10 kann durch einen Benutzer Kraft mit einem Finger ausgeübt werden. Der durch den Betätigungsabschnitt 10, das Ausrichtelement 17 und den Führungsabschnitt 24 gebildete Bolzen kann dadurch axial in der Ausrichtelementaufnahme 15 gegen die Federkraft der Feder 25 verschoben werden. Wird der Bolzen dadurch in die Endlage verschoben, in der der Führungsabschnitt 24 den Gewindebolzen 26 berührt, so liegt die Aussparung 20 an der Schnittstelle zwischen der Ausrichtelementaufnahme 15 und der Stempeleinsatzaufnahme 4. In dieser Stellung kann ein Stempeleinsatz in die Stempeleinsatzaufnähme 4 eingeführt und durchgeschoben werden.

Stempeleinsätze 5 mit einer Ausrichtfläche 16 werden beim Einführen vorausgerichtet. Durch Halten an der Schneide und manuelles Verdrehen des Stempeleinsatzes 5 wird die Ausrichtfläche 16 in Deckung mit dem Durchbruch zwischen den beiden Aufnahmen 4, 15 gebracht. Gleichzeitig wird der Betätigungsabschnitt 10 nicht mehr betätigt, so dass das Ausrichtelement 17 bestrebt ist, aufgrund der Rückstellkraft seine Ausgangsposition einzunehmen. Dies bedeutet, dass die Feder 25 das Ausrichtelement 17 verschiebt. Dadurch kommt es zur Anlage der Ausrichtfläche 18 an die Ausrichtfläche 16. Aufgrund der genau definierten Form der Ausrichtfläche 18 und der genau definierten Lage der Ausrichtelementaufnahme 15 wird der Stempeleinsatz 5 über die Ausrichtfläche 16 in eine definierte Lage zum Justierelement 7, das als Justierkeil ausgebildet sein kann, gebracht. Durch diese definierte Lage ist die korrekte Ausrichtung der Schneidkante des Stempeleinsatzes 5 in Bezug auf die Werkzeugmaschine gegeben.

Zum Ausgleich von Toleranzen des Ausrichtelements 17 und des Stempeleinsatzes 5 ist die Ausrichtfläche 18 am Ausrichtelement 17 konisch ausgeführt. Das Ausrichtelement 17 wirkt wie ein Keil, der die Ausrichtfläche 16 des Stempeleinsatzes 5 in die richtige Lage zwingt.

Damit die geforderte parallele Lage der Ausrichtfläche 18 des Stempeleinsatzes 5 zum Justierelement sichergestellt ist, wird die Ausrichtelementaufnahme 15 schräg in Bezug zum Justierelement 7 ausgeführt.

Ist der Stempeleinsatz 5 in seiner Lage nicht so ausgerichtet, dass die Ausrichtfläche 18 an der Ausrichtfläche 16 des Stempeleinsatzes 5 über die gesamte Breite anliegt, kann das Ausrichtelement 17 und damit der Betätigungsabschnitt 10 durch die Federkraft nicht vollständig in die Ausgangslage zurückgeführt werden. In diesem Fall kann visuell festgestellt werden, dass der Betätigungsabschnitt 10 nicht in der Endlage in der Ausnehmung bzw. Freisparung 9 des Justierteils 3 steht. Durch entsprechende Markierungen 10a am Betätigungsabschnitt 10 kann dies noch deutlicher erkannt werden. Die Endlage des Betätigungsabschnitts 10 dient dazu, dass ein Benutzer den korrekten Einbau des Stempeleinsatzes 5 überprüfen kann.

Stempeleinsätze mit runden Schneidkanten besitzen in der Regel keine Ausrichtfläche 16. Damit ein Einsatz mit der erfindungsgemäßen Stempelaufnahme 1 dennoch möglich ist, weist das Ausrichtelement 17 neben der konischen Ausrichtfläche 18 zusätzlich eine Aussparung 20 auf. In der Endlage des Ausrichtelements 17 am Gewindebolzen 26 befindet sich die Aussparung 20 gegenüber dem Schnittpunkt zu den Aufnahmen 4, 15. Ein Stempeleinsatz mit im Wesentlichen zylindrischer Gestalt kann nun eingeführt werden. Die Feder 25 kann das Ausrichtelement 17 dann nur noch soweit zurückdrücken, bis die Kante 27 am Schaft des Stempeleinsatzes 5 anliegt.

Ist der Stempeleinsatz 5 richtig ausgerichtet, kann er mittels einer Gewindeschraube 30 in der Stempeleinsatzaufnahme 4 fixiert werden. Zum Ausbau des Stempeleinsatzes 5 muss lediglich mit einem Werkzeug die Gewindeschraube 30 herausgedreht und der Betätigungsabschnitt 10 mit dem Finger leicht gegen die Federkraft der Feder 25 gedrückt werden. Weitere Schritte sind nicht erforderlich.

In der Fig. 3 ist ein Längsschnitt durch die Stempelaufnahme 1 gezeigt. An seinem oberen Ende ist der Stempeleinsatz 5 verbreitert, so dass er nicht durch die Stempeleinsatzaufnahme 4 hindurchfallen kann. Durch eine Gewindeschraube 30 kann er in seiner Lage fixiert werden. Der Stempeleinsatz 5 ist derart ausgestaltet, dass seine Ausrichtfläche 16 sich in einer definierten Lage in Bezug zur Schneidkante 6 befindet. Die Ausrichtfläche 16 kann nur in einem Schaftabschnitt ausgebildet sein oder sich über die gesamte Schaftlänge des Stempeleinsatzes 5 erstrecken. Durch das Ausrichtelement 17 wird der Stempeleinsatz 5 richtig in der Stempelaufnahme 1 ausgerichtet.

Die in der Fig. 4 dargestellte Ausführungsform unterscheidet sich von der in den Fign. 1 bis 3 dargestellten Ausführungsform nur geringfügig, so dass für gleiche Teile gleiche Bezugszeichen verwendet werden. In diesem Ausführungsbeispiel weist das Justierteil 3 keine Aussparung auf. Dafür weist der Betätigungskanal 11 zwei Abschnitte 11.1, 11.2 auf, wobei der Betätigungsabschnitt 10 im Abschnitt 11.1 geführt ist. Der Betätigungsabschnitt 10 ragt nur in den Betätigungskanal 11 hinein, ohne über diesen bzw. das Justierteil 3 hervorzustehen. Ein separates Betätigungselement kann in den Abschnitt 11.2 des Betätigungskanals 11 eingeführt werden und an dem Betätigungsabschnitt 10 angreifen, um den Betätigungsabschnitt 10 und damit das Ausrichtelement 17 axial zu verlagern. Wenn der Abschnitt 11.2 des Betätigungskanals 11 groß genug ausgebildet ist, kann ein Benutzer auch mit einem Finger unmittelbar an dem Betätigungsabschnitt 10 angreifen. In einem solchen Fall stellt dieser das Betätigungselement dar.

## Patentansprüche

1. Stempelaufnahme (1) zur Befestigung an einer Werkzeugaufnahme einer Werkzeugmaschine, insbesondere einer Stanzmaschine, aufweisend einen Schaft (2) und ein integriertes Justierteil (3) mit einem Justierelement (7) zur Ausrichtung der Stempelaufnahme (1) bezüglich einer Werkzeugaufnahme der Werkzeugmaschine, wobei das Justierteil (3) eine Stempeleinsatzaufnahme (4) und eine Ausrichtelementaufnahme (15) aufweist, die die Stempeleinsatzaufnahme (4) zumindest teilweise schneidet, und wobei in der Ausrichtelementaufnahme (15) ein Ausrichtelement (17) zur Lagezuordnung des einzusetzenden Stempeleinsatzes (5) bezüglich des Justierelements (3) in Richtung der Achse der Ausrichtelementaufnahme (15) bewegbar angeordnet ist, **dadurch gekennzeichnet, dass** ein unverlierbar am Justierteil (3) angeordneter Betätigungsabschnitt (10) für das Ausrichtelement (17) in Richtung der Achse der Ausrichtelementaufnahme (15) betätigbar ist.

2. Stempelaufnahme nach Anspruch 1, **dadurch gekennzeichnet, dass** der Betätigungsabschnitt (10) als Betätigungselement ausgebildet ist.

3. Stempelaufnahme nach Anspruch 1 oder 2, **dadurch gekennzeichnet, dass** das Ausrichtelement (17) gegen eine Rückstellkraft bewegbar ist.

4. Stempelaufnahme nach einem der vorhergehenden Ansprüche, **dadurch gekennzeichnet, dass** der Betätigungsabschnitt (10) in der Justierteilebene oder in einer dazu parallelen Ebene betätigbar und verschiebbar ist.

5. Stempelaufnahme nach einem der vorhergehenden Ansprüche, **dadurch gekennzeichnet, dass** der Betätigungsabschnitt (10) zumindest abschnittsweise in einem sich an die Ausrichtelementaufnahme (15) anschließenden Betätigungskanal (11) angeordnet ist und über die Ausrichtelementaufnahme (15) hervorsteht, wobei an dem Betätigungsabschnitt (10) ein Anschlag (21) vorgesehen ist, der mit einem entsprechenden Anschlag (22) der Ausrichtelementaufnahme (15) zusammenwirkt.

6. Stempelaufnahme nach einem der vorhergehenden Ansprüche, **dadurch gekennzeichnet, dass** das Justierteil (3) eine Aussparung (9) aufweist, in die der Betätigungsabschnitt (10) hineinragt.

7. Stempelaufnahme nach einem der Ansprüche 1 bis 5, **dadurch gekennzeichnet, dass** der Betätigungsabschnitt (10) vollständig im Justierteil (3) angeordnet ist.

8. Stempelaufnahme nach einem der vorhergehenden Ansprüche, **dadurch gekennzeichnet, dass** an dem Betätigungsabschnitt (10) eine Markierung zur Endlagenerkennung vorgesehen ist.

9. Stempelaufnahme nach einem der vorhergehenden Ansprüche, **dadurch gekennzeichnet, dass** das Ausrichtelement (17) eine Ausrichtfläche (18) aufweist, die mit einer entsprechenden Ausrichtfläche (16) eines Stempeleinsatzes (5) zusammenwirkt.

10. Stempelaufnahme nach einem der vorhergehenden Ansprüche, **dadurch gekennzeichnet, dass** das Ausrichtelement (17) im Wesentlichen zylindrisch ausgebildet ist und einen konischen Abschnitt (19) aufweist, dessen Oberfläche die Ausrichtfläche (18) bildet.

11. Stempelaufnahme nach einem der vorhergehenden Ansprüche, **dadurch gekennzeichnet, dass** das Ausrichtelement (17) eine Aussparung (20) zur Aufnahme eines zylindrischen Stempeleinsatzes (5) aufweist.

12. Stempelaufnahme nach einem der vorhergehenden Ansprüche, **dadurch gekennzeichnet, dass** das Ausrichtelement (17) und der Betätigungsabschnitt(10) einstückig ausgebildet sind.

13. Stempelaufnahme nach einem der vorhergehenden Ansprüche, **dadurch gekennzeichnet, dass** das Ausrichtelement (17) und/oder der Betätigungsabschnitt (10) einen Führungsabschnitt (24) aufweist, mit dem es und/oder er in der Ausrichtelementaufnahme (15) geführt ist.

14. Stempelaufnahme nach einem der vorhergehenden Ansprüche, **dadurch gekennzeichnet, dass** die Stempeleinsatzaufnahme (4) sich bis in den Schaft (2) erstreckt.

15. Stempelanordnung mit einer Stempelaufnahme nach einem der vorhergehenden Ansprüche, und einem Stempeleinsatz geeignet zur Verwendung mit der Stempelaufnahme.

## Claims

1. Punch receptacle (1) for attachment to a tool receptacle of a machine tool, especially a punching machine, having a shaft (2) and an integrated adjusting part (3) with an adjusting element (7) for aligning the punch receptacle (1) with respect to a tool receptacle of the machine tool, wherein the adjusting part (3) has a punch insert receptacle (4) and an aligning element receptacle (15) which at least partially intersects the punch insert receptacle (4), and wherein, in the aligning element receptacle (15), an aligning element (17) for relative positioning of the punch insert (5) to be inserted with respect to the adjusting element (3) is arranged to be movable in the direction of the axis of the aligning element receptacle (15), **characterised in that** an operating portion (10) for the aligning element (17), which operating portion (10) is captively arranged on the adjusting part (3), can be operated in the direction of the axis of the aligning element receptacle (15).

2. Punch receptacle according to claim 1, **characterised in that** the operating portion (10) is in the form of an operating element.

3. Punch receptacle according to claim 1 or 2, **characterised in that** the aligning element (17) is movable counter to a restoring force.

4. Punch receptacle according to any one of the preceding claims, **characterised in that** the operating portion (10) is operable and displaceable in the plane of the adjusting part (3) or in a plane parallel thereto.

5. Punch receptacle according to any one of the preceding claims, **characterised in that** the operating portion (10) is arranged by at least a portion in an operating channel (11) adjoining the aligning element receptacle (15) and projects beyond the aligning element receptacle (15), a stop (21) being provided on the operating portion (10), which stop (21) cooperates with a corresponding stop (22) of the aligning element receptacle (15).

6. Punch receptacle according to any one of the preceding claims, **characterised in that** the adjusting part (3) has a recess (9) into which the operating portion (10) projects.

7. Punch receptacle according to any one of claims 1 to 5, **characterised in that** the operating portion (10) is arranged completely in the adjusting part (3).

8. Punch receptacle according to any one of the preceding claims, **characterised in that** a marking for end position identification is provided on the operating portion (10).

9. Punch receptacle according to any one of the preceding claims, **characterised in that** the aligning element (17) has an aligning face (18) which cooperates with a corresponding aligning face (16) of a punch insert (5).

10. Punch receptacle according to any one of the preceding claims, **characterised in that** the aligning element (17) is substantially cylindrical and has a conical portion (19) whose surface forms the aligning face (18).

11. Punch receptacle according to any one of the preceding claims, **characterised in that** the aligning element (17) has a recess (20) for receiving a cylindrical punch insert (5).

12. Punch receptacle according to any one of the preceding claims, **characterised in that** the aligning element (17) and the operating portion (10) are formed in one piece.

13. Punch receptacle according to any one of the preceding claims, **characterised in that** the aligning element (17) and/or the operating portion (10) has or have a guide portion (24) with which it is or they are guided in the aligning element receptacle (15).

14. Punch receptacle according to any one of the preceding claims, **characterised in that** the punch insert receptacle (4) extends into the shaft (2).

15. Punch arrangement having a punch receptacle according to any one of the preceding claims, and a punch insert suitable for use with the punch receptacle.

## Revendications

1. Logement (1) de poinçon, conçu pour être fixé à un logement d'outillage d'une machine-outil, en particulier d'une machine de poinçonnage, comprenant un fût (2) et une pièce intégrée de réglage (3) munie d'un élément de réglage (7) pour aligner le logement (1) de poinçon par rapport à un logement d'outillage de la machine-outil, sachant que la pièce de réglage (3) comporte un logement (4) d'insert de poinçonnage et un logement (15) d'élément d'alignement qui coupe, au moins en partie, ledit logement (4) d'insert de poinçonnage, et sachant que ledit logement (15) renferme, avec faculté de mouvement dans la direction de l'axe dudit logement (15), un élément d'alignement (17) affecté à l'assignation de la position de l'insert de poinçonnage (5) devant être intégré, vis-à-vis de la pièce de réglage (3), **caractérisé par le fait qu'**une zone (10) d'actionnement de l'élément d'alignement (17), arrangé de manière imperdable sur la pièce de réglage (3), peut être manoeuvrée en direction de l'axe du logement (15) de l'élément d'alignement.

2. Logement de poinçon, selon la revendication 1, **caractérisé par le fait que** la zone d'actionnement (10) est réalisée sous la forme d'un élément d'actionnement.

3. Logement de poinçon, selon la revendication 1 ou 2, **caractérisé par le fait que** l'élément d'alignement (17) est mobile en opposition à une force de rappel.

4. Logement de poinçon, selon l'une des revendications précédentes, **caractérisé par le fait que** la zone d'actionnement (10) peut être manoeuvrée, et animée d'une translation, dans le plan de la pièce de réglage ou dans un plan parallèle au plan précité.

5. Logement de poinçon, selon l'une des revendications précédentes, **caractérisé par le fait que** la zone d'actionnement (10) est logée, au moins par régions, dans un canal d'actionnement (11) se rattachant au logement (15) de l'élément d'alignement, et fait saillie au-delà dudit logement (15) de l'élément d'alignement, une butée (21), prévue sur ladite zone d'actionnement (10), coopérant avec une butée correspondante (22) dudit logement (15) de l'élément d'alignement.

6. Logement de poinçon, selon l'une des revendications précédentes, **caractérisé par le fait que** la pièce de réglage (3) présente une dépouille (9) dans laquelle la zone d'actionnement (10) s'engage.

7. Logement de poinçon, selon l'une des revendications 1 à 5, **caractérisé par le fait que** la zone d'actionnement (10) est intégralement logée dans la pièce de réglage (3).

8. Logement de poinçon, selon l'une des revendications précédentes, **caractérisé par le fait qu'**un repère d'identification de positions extrêmes est prévu sur la zone d'actionnement (10).

9. Logement de poinçon, selon l'une des revendications précédentes, **caractérisé par le fait que** l'élément d'alignement (17) possède une surface d'alignement (18) qui coopère avec une surface correspondante d'alignement (16) d'un insert de poinçonnage (5).

10. Logement de poinçon, selon l'une des revendications précédentes, **caractérisé par le fait que** l'élément d'alignement (17) est de réalisation pour l'essentiel cylindrique, et comporte une région tronconique (19) dont la surface matérialise la surface d'alignement (18).

11. Logement de poinçon, selon l'une des revendications précédentes, **caractérisé par le fait que** l'élément d'alignement (17) présente une dépouille (20) conçue pour recevoir un insert cylindrique de poinçonnage (5).

12. Logement de poinçon, selon l'une des revendications précédentes, **caractérisé par le fait que** l'élément d'alignement (17) et la zone d'actionnement (10) sont réalisés d'un seul tenant.

13. Logement de poinçon, selon l'une des revendications précédentes, **caractérisé par le fait que** l'élément d'alignement (17) et/ou la zone d'actionnement (10) présente(nt) un tronçon de guidage (24) par lequel ledit élément et/ou ladite zone est (sont) guidé(e)(s) dans le logement (15) dudit élément d'alignement.

14. Logement de poinçon, selon l'une des revendications précédentes, **caractérisé par le fait que** le logement (4) de l'insert de poinçonnage s'étend jusque dans le fût (2).

15. Arrangement de poinçon comprenant un logement de poinçon selon l'une des revendications précédentes, et un insert de poinçonnage se prêtant à l'utilisation avec ledit logement de poinçon.
